# EUROPÄISCHE PATENTSCHRIFT

(11) **EP 2 356 922 B1**
(45) Veröffentlichungstag und Bekanntmachung des Hinweises auf die Patenterteilung: **09.05.2012**
(21) Anmeldenummer: 10153127.5
(22) Anmeldetag: 10.02.2010
(51) Int. Cl.: A47C 1/034

(54) **Sitz-/Liegemöbelchassis**
Seat or lounger chassis
Châssis de meuble pour s'asseoir/s'allonger

(43) Veröffentlichungstag der Anmeldung: 17.08.2011
(73) Patentinhaber: He-Ko GbR, 33179 Bielefeld (DE)
(72) Erfinder: Hesse, Detlef, 33415, Verl (DE)
(74) Vertreter: Reimann, Silke

(56) Entgegenhaltungen:
- EP-A1- 0 680 713
- DE-A1-102005 051 236
- DE-U1- 29 509 568
- DE-U1-202006 009 470
- US-A- 6 030 033

## Beschreibung

Die Erfindung betrifft ein Sitz-/Liegemöbelchassis. Sie bezieht sich auch auf ein Sitz-/Liegemöbel.

Sitz-/Liegemöbelchassis werden für Sitz-/Liegemöbel, wie zum Beispiel Ruhesessel, Fernsehsessel, Sessel zur Verstellung aus einer Sitz- in eine Liegeposition und umgekehrt, u.dgl., verwendet, wie z.B. in der DE 10 2005 051 236 A1.

Auf derartigen Sitz-/Liegemöbelchassis können die entsprechenden Sitz-/Liegemöbel in unterschiedlichen Designs aufgebaut werden. Diese Chassis weisen ein Untergestell auf, an welchem z.B. Standfüße, Fußstützen, Sitzrahmen, Rückenteile, Armlehnen des Möbels anbringbar sind.

Diese Möbelteile, wie z.B. Fußstützen, werden erst bei Benutzung des Sitzmöbels verstellt, z.B. ausgeschwenkt, was im Zusammenhang mit einer Verstellbewegung des Sitzmöbels durch einen im Sitzmöbel eingebauten motorischen Antrieb oder mittels Verlagerung des Körpergewichts der in dem Sitzmöbel befindlichen Person erfolgt. Eine solche Fußstütze ist in einer so genannten eingefahrenen Position vollständig oder in einem bestimmten Winkel unter das Sitz-/Liegemöbelchassis verschwenkt. In einer ausgeschwenkten Position befindet sich die Fußstütze vor dem Sitz-/Liegemöbelchassis in einer gedachten im Wesentlichen fluchtenden oder abgewinkelten Verlängerung einer Sitzfläche. Die Fußstütze kann außerdem mit einer so genannten Fußstützenverlängerung versehen sein, welche in der eingefahrenen Position in die Fußstütze eingezogen ist und in der ausgefahrenen Position aus der Fußstütze zur Verlängerung derselben heraus verstellt ist.

Im Zuge einer Verbesserung von Möbeln mit gleichzeitiger Reduktion von Kosten besteht ein ständiger Bedarf nach verbesserten Sitz-/Liegemöbelchassis mit einem großen Einsatzbereich.

Der im Schutzanspruch 1 angegebenen Erfindung liegt die Aufgabe zugrunde, ein verbessertes Sitz-/Liegemöbelchassis zu schaffen. Eine weitere Aufgabe besteht darin, ein verbessertes Sitz-/Liegemöbel bereitzustellen

Diese Aufgaben werden mit den im Schutzanspruch 1 und Schutzanspruch 14 aufgeführten Merkmalen gelöst.

Vorteilhafte Weiterbildungen sind in den Unteransprüchen aufgeführt.

Eine Sitz-/Liegemöbelchassis eines Sitz-/Liegemöbels weist Folgendes auf:

Ein Untergestell, einen Sitzrahmen, welcher an dem Untergestell über Standhebel bewegbar angebracht ist; eine Stütze, welche an dem Sitzrahmen über einen Stützenrahmen um eine Schwenkachse verschwenkbar montiert ist; und ein Schwenkgetriebe, welches mit dem Untergestell, dem Sitzrahmen und der Stütze zur Verschwenkung der Stütze aus einer eingefahrenen Position, in welcher der Sitzrahmen eine erste Stellung einnimmt, in eine ausgefahrene Position, in welcher der Sitzrahmen eine zweite Stellung einnimmt, gekoppelt ist, wobei das Schwenkgetriebe über eine Dämpfungseinheit mit dem Sitzrahmen gekoppelt ist, und wobei die Stütze in der eingefahrenen Position durch eine Stützenhaltefeder gehalten ist, und die Stützenhalteferder als Schraubenfeder ausgebildet ist.

Ein derartiges Sitz-/Liegemöbelchassis weist somit den Vorteil einer vielfältigen Einsatzmöglichkeit auf, wobei eine Stütze, die als Fußstütze verwendet wird, schon an dem Chassis mit einen Verschwenkgetriebe angebracht ist.

Dieser kompakte Aufbau gestattet nicht nur eine Verschwenkung der Stütze um einen Verschwenkwinkel von z.B. um 90° oder 120° sondern im Wesentlichen um 180°. Das ergibt den Vorteil, dass die Stütze vollständig unter dem Sitzrahmen eingeschwenkt ist.

Mit dieser Auslegung des integrierten Schwenkgetriebes und Anbringung der Schwenkachse der Stütze am Sitzrahmen ist eine besonders schlanke und schmale Bauweise im vorderen Sitzbereich eines Sitz-/Liegemöbels mit diesem Sitz-/Liegemöbelchassis ermöglicht.

Die Dämpfungseinheit kann zumindest ein Dämpfungselement und zumindest ein Kraftspeicherelement aufweisen, wobei das Dämpfungselement eine Gasfeder sein kann. Die Dämpfungseinheit kann auch durch ein motorisches Antriebselement, z.B. einen elektromotorischen Antrieb, austauschbar sein. Bei Einsatz einer Gasfeder zusätzlich mit dem elektromotorischen Antrieb kann eine Gasfeder zusätzlich eine verkleinerte Bauweise ermöglichen. Auch eine auslösbare Gasfeder kann als motorisches Antriebselement eingesetzt werden.

In einer bevorzugten Ausführung ist das zumindest eine Dämpfungselement eine Gasfeder und das zumindest eine Kraftspeicherelement eine Dämpfungsfeder. Dadurch ergibt sich der besondere Vorteil, dass in der eingefahrenen Position der Stütze diese vollständig unter dem Sitzrahmen eingezogen ist und nicht herunterhängt.

Das Schwenkgetriebe kann mit dem Untergestell über zumindest einen Lenkhebel gekoppelt sein, wodurch sich eine Bewegungskurve der Stütze vorteilhaft einstellen lässt.

Die Stütze kann ein Stützengetriebe aufweisen, welches zur Verstellung einer Stützenplatte derart mit dem Sitzrahmen gekoppelt ist, dass die Position der Stütze relativ zu dem Stützenrahmen einen wesentlich größeren Abstand von der Schwenkachse einnimmt als in der eingefahrenen Position, und in der eingefahrenen Position der Stütze relativ zu dem Stützenrahmen einen wesentlich kleineren Abstand von der Schwenkachse als in der ausgefahrenen Position einnimmt.

Dazu kann das Stützengetriebe einen ersten Hebel und einen zweiten Hebel aufweisen, welche um eine Verbindungsachse verschwenkbar gekoppelt sind, wobei der erste Hebel mit einem Ende mit einem linear verstellbaren Antriebsschieber um eine Kreuzachse, die in Langlöchern des Antriebsschiebers und des ersten Hebels geführt ist, verschwenkbar verbunden ist und mit der Stützenplatte über den zweiten Hebel in einer Stützachse gekoppelt ist, wobei der linear verstellbare Antriebsschieber mit dem Sitzrahmen über einen Antriebshebel gekoppelt ist. Hierdurch wird eine besonders flache Bauweise der Stütze gewährleistet.

Hierbei ist vorgesehen, dass das Stützengetriebe eine Stützenhaltefeder aufweist und mit ihr gekoppelt ist. In einer bevorzugten Ausführung ist die Stützenhaltefeder zwischen dem Antriebsschieber und dem Stützenrahmen angeordnet und in der eingefahrenen Position der Stütze gespannt. Damit ergibt sich der besondere Vorteil, dass die Stützenplatte in der eingefahren Position gehalten ist.

Es ist besonders bevorzugt, dass der Sitzrahmen als Laserknickteil ausgebildet ist. Hierbei kann er aus einem Rechteckrohr gebildet sein. Dadurch ergibt sich der Vorteil, dass in der Fertigung enge Toleranzen der an dem Sitzrahmen angelegten Standhebel für die Bewegung des Sitzrahmens gegenüber dem Untergestell eingehalten werden können, wodurch sich eine Nacharbeit fast vollständig reduziert und einen Leichtgängigkeit der Bewegung des Sitzrahmens leicht herstellen lässt.

Die Stützenplatte kann mit dem Stützenrahmen mit Auszugelementen verbunden sein, die als Teilauszugelemente ausgebildet sind. Dadurch ist eine besonders schmale und stabile Bauweise ermöglicht.

Ein Sitz-/Liegemöbel weist das oben beschriebenen Sitz-/Liegemöbelchassis auf.

Die Erfindung wird im Zusammenhang mit den Figuren weiter anhand von Ausführungsbeispielen beschrieben. Hierbei zeigt:
- Fig. 1a-1b: eine perspektivische Ansicht und eine Seitenansicht eines Ausführungsbeispiels eines erfindungsgemäßen Sitz- /Liegemöbelchassis in einem Sitzmöbel;
- Fig. 2: eine perspektivische Ansicht des erfindungsgemäßen Sitz-/Liegemöbelchassis von unten in ausgefahrener Position;
- Fig. 3a-3b: eine perspektivische Ansicht und eine Seitenansicht des Ausführungsbeispiels nach Fig. 2 auf einem Plattenelement;
- Fig. 4a-4b: eine perspektivische Ansicht und eine Seitenansicht des Ausführungsbeispiels des erfindungsgemäßen Sitz- /Liegemöbelchassis in eingefahrener Position auf einem Plattenelement;
- Fig. 5: eine Draufsicht auf das erfindungsgemäße Sitz-/Liegemöbelchassis in eingefahrener Position;
- Fig. 6a-6b: eine perspektivische Ansicht und eine Seitenansicht einer Variation des Ausführungsbeispiels des erfindungsgemäßen Sitz-/Liegemöbelchassis in eingefahrener Position auf einem Plattenelement;
- Fig. 7a-7b: Seitenansichten des Ausführungsbeispiels des erfindungsgemäßen Sitz- /Liegemöbelchassis zur Erläuterung von Schwenkradien;
- Fig. 8a-8b: eine perspektivische Ansicht und eine Seitenansicht einer weiteren Variation des Ausführungsbeispiels des erfindungsgemäßen Sitz-/Liegemöbelchassis in einem Sitzmöbel nach Fig. 1; und
- Fig. 9a-9b und Fig. 10a-10b: Ansichten des Ausführungsbeispiels des erfindungsgemäßen Sitz-/Liegemöbelchassis in verschiedenen Sitzmöbeln.

Gleiche oder ähnliche Teile mit gleichen oder ähnlichen Funktionen sind mit gleichen Bezugszeichen versehen.

Fig. 1a zeigt eine perspektivische Ansicht einer erfindungsgemäßen Vorrichtung 1 in einem Sitzmöbel 60. Fig. 1b zeigt eine Seitenansicht dazu. Das Sitzmöbel 60 ist ohne Polsterung und ohne Bezug dargestellt.

In diesem Beispiel dient ein Plattenelement 62 als Standfuß auf dem Boden. Auf diesem Plattenelement 62 ist das Sitz-/Liegemöbelchassis 1 mit einem Untergestell 2 angebracht. Ein Rückenteil 61 des Sitzmöbels 60 ist an einem hinteren Ende des Sitz-/Liegemöbelchassis 1 fest oder verschwenkbar befestigt. Am vorderen Ende weist das Sitz-/Liegemöbelchassis 1 eine Stütze 12 auf, die z.B. auch als Fußstütze bezeichnet wird und in der Figur in eine ausgefahrene Position verschwenkt ist.

Das Sitz-/Liegemöbelchassis 1 bildet eine Art Chassis, welches mit dem Untergestell 2 eine Anpassung an verschiedene Standfüße bildet, und gleichzeitig einen Sitz, das Rückenteil und die Stütze 12 aufnehmen kann.

Mit dem Begriff "vorn" ist die Vorderseite des Sitzmöbels 60 und des Sitz-/Liegemöbelchassis 1 zu verstehen, wobei unter dem Begriff "hinten" die Rückseite des Sitzmöbels 60 mit dem Rückenteil 61 zu verstehen ist. Der Begriff "Längsrichtung des Sitz-/Liegemöbelchassis 1" bezieht sich auf die Richtung, welche vom Rückenteil 61 zur Stütze 12 verläuft.

In Fig. 2 ist eine perspektivische Ansicht des erfindungsgemäßen Sitz-/Liegemöbelchassis 1 von unten in ausgefahrener Position der Stütze 12 dargestellt.

Das Untergestell 2 besteht hier aus einem bogenförmigen Rohrkörper, welcher an seinem herausragenden Abschnitt eine Aufnahme, z.B. einen Rohrabschnitt, für unterschiedliche Standfüße besitzt. An jedem seiner beiden Enden trägt das Untergestell 2 jeweils einen Gestellwinkel 35. Jeder Gestellwinkel 35 weist einen außenliegenden, sich nach vorn erstreckenden Seitenarm 3 auf. Innenliegend ist jeder Gestellwinkel 35 mit einem Längslenkerhalter 36 versehen, welche mit einem Schwenkgetriebe 11 zusammenwirken, das weiter unten noch ausführlich erläutert wird.

An jedem Seitenarm 3 ist an seinem vorderem Ende ein Standhebel 4 und an seinem hinteren Ende ein Standhebel 5 gelenkig in Standlenkerachsen 40 angelenkt. Die anderen Enden dieser vier Standhebel 4 und 5 sind an einem Sitzrahmen 6 jeweils in Sitzstandlenkerachsen 41 verschwenkbar angebracht. Der Sitzrahmen 6 dient zur Aufnahme eines Sitzes des Sitzmöbels 60 und ist rechteckförmig ausgebildet. In dieser gezeigten Ausführung ist der Sitzrahmen 6 aus einem Rechteckrohr gebildet, wobei er ein so genanntes Laserknickteil ist. Dabei bildet ein Querteil 8 (hinten an des Sitz-/Liegemöbelchassis 1) ein Basisteil, an dessen Enden jeweils ein Seitenteil 7 nach vorn geknickt ist. Die Seitenteile 7 sind vorn mittels eines Frontteils 9 verbunden. An den Seitenteilen 7 sind die Standhebel 4, 5 jeweils in einem bestimmten Abstand in den Sitzstandlenkerachsen 41 angebracht, deren Abstand von großer Bedeutung ist. Das Laserknickteil hat den besonderen Vorteil, dass die an ihm, insbesondere die Positionen der Sitzstandlenkerachsen 41, bei Serienfertigung in entsprechenden Bearbeitungsvorrichtungen herzustellenden Bohrungen, Anbringungen usw. mit engen Toleranzen herstellbar sind. Dadurch wird eine Nacharbeit erheblich reduziert. Außerdem wird eine Leichtgängigkeit des Sitz-/Liegemöbelchassis 1 beim Verstellen verbessert. Der Sitzrahmen 6 ist über die an ihm und an den Seitenarmen 3 verschwenkbaren Standhebel 4, 5 in einem bestimmten Sitzteilschwenkwinkel 59 (siehe Fig. 7a-7b) nach vorn in eine erste Stellung und nach hinten in eine zweite Stellung bewegbar. In der hier in Fig. 2 gezeigten ausgefahrenen Position der Stütze 12 ist der Sitzrahmen 6 in der zweiten Stellung.

Dieser auf diese Weise gegenüber dem Untergestell 2 des Sitz-/Liegemöbelchassis 1 bewegliche Sitzrahmen 6 ist mit der Stütze 12 über das Schwenkgetriebe 11 derart gekoppelt, dass die Stütze 12 in der ersten Stellung des Sitzrahmens 6 eingefahren ist (d.h. die eingefahrene Position einnimmt) und in der zweiten Stellung des Sitzrahmens 6 ausgefahren ist (d.h. die ausgefahrene Position einnimmt). Die eingefahrene Position wird unten noch erläutert und gezeigt. Der Sitzrahmen 6 kann durch eine gewollte Bewegung einer in dem Sitzmöbel 60 befindlichen Person willentlich nach hinten in die zweite Stellung bewegt werden, um so die Stütze 12 auszufahren. Zum Einfahren der Stütze 12 wird der Sitzrahmen 6 von der Person nach vorn in die erste Stellung bewegt. Eine Unterstützung dieser Verstellbewegungen ermöglicht eine Dämpfungseinheit 10, welche zwischen dem Querteil 8 des Sitzrahmens 6 und dem Schwenkgetriebe 11 angeordnet ist. Die Dämpfungseinheit 10 ermöglicht jeweils eine gedämpfte Endbewegung in die ausgefahrene bzw. eingefahrene Position der Stütze 12 hinein. Hierzu ist die Dämpfungseinheit 10 mit einer Gasfeder als Dämpfungselement 31 und zusätzlich mit einer Dämpfungsfeder 30 versehen, welche hier parallel zum Dämpfungselement 31 angeordnet ist. Diese Anordnung ist Fig. 3a zu entnehmen. In Fig. 2 ist sie ausgehängt gezeigt. Die zusätzliche Dämpfungsfeder 30 der Dämpfungseinheit 10 gestattet es außerdem, dass die eingefahrene Position der Stütze 12 sicher gehalten ist und bleibt. Das bedeutet, dass eine unter das Sitz-/Liegemöbelchassis 1 eingeklappte Stütze 12 (siehe u.a. Fig. 4a-4b) vollständig eingeklappt bleibt und nicht herunterhängt. Dies wird unten noch im Zusammenhang mit Fig. 7a-7b näher erläutert.

Die Dämpfungseinheit 10 ist über einen Dämpfungshalter 14 mit dem Sitzrahmen 6 an dessen Querteil 8 in einer Dämpfungshalterachse 42 verschwenkbar angebracht. Mit dem Schwenkgetriebe 11 ist die Dämpfungseinheit 10 über eine Querstrebe 33, die auch einen Federhalter 32 für die zusätzliche Dämpfungsfeder 30 aufweist, gekoppelt. Das Schwenkgetriebe 11 dient dazu, die Bewegung des Sitzrahmens 6 auf die Stütze 12 in geeigneter Weise so zu übertragen, dass eine leichtgängige Verstellung der Stütze 12 möglich ist. Das Schwenkgetriebe 11 ist als Hebelgetriebe ausgebildet und mit dem Sitzrahmen 6, dem Untergestell 2 und der Stütze 12 über Hebel verbunden. Es weist hier auf jeder Seite in Längsrichtung des Sitz-/Liegemöbelchassis 1 einen leicht nach unten gekrümmten Längslenker 18 auf. Die Längslenker 18 sind jeweils mit ihren hinteren Enden mit dem jeweiligen Längslenkerhalter 36 in einer Längslenkerachse 44 verschwenkbar verbunden. Die Längslenker 18 sind im vorderen Drittel mit der Querstrebe 33 und einer parallel dazu liegenden Rundstrebe 34 untereinander verbunden. Die Querstrebe 33 ist in den Längslenkern 18 in einer Querstrebenachse 43 um ihre Längsachse verdrehbar angebracht, wobei die Rundstrebe 33 mit den Längslenkern 18 fest verbunden ist. An der Querstrebe 33 ist die Dämpfungseinheit 10 angelenkt, wie oben beschrieben.

Jeder Längslenker 18 ist mit seinem vorderen Ende in einer Längslenkerkoppelachse 45 sowohl mit einem Lenkhebel 19 als auch mit einem Schwenkhebel 20 verschwenkbar gekoppelt. Die Lenkhebel 19 sind mit ihren anderen Enden jeweils mit dem Sitzrahmen 6 über Lenkhebelhalter 15 an dem Frontteil 9 in Lenkhebelachsen 46 verschwenkbar verbunden. Die Lenkhebelhalter 15 weisen dabei nach hinten und sind mit dem Sitzrahmen 6 jeweils über eine Strebe 16 fest verbunden. Die Schwenkhebel 20 weisen in ihrem mittleren Bereich seitliche Ausnehmungen auf, welche zur Zusammenwirkung mit Anschlägen, z.B. Anschlagelement 37 und Frontteil 9, in Endlagen der Stütze 12 bestimmt sind. Die Schwenkhebel 20 sind an ihren vorderen Enden jeweils in einer Anlenkachse 47 an einen Stützenrahmen 21 verschwenkbar angelenkt.

Der Stützenrahmen 21 der Stütze 12 ist in einer Schwenkachse 48, die über Schwenkachsenhalter 17 an der Vorderseite des Frontteils 9 des Sitzrahmens 6 gehalten ist, verschwenkbar angebracht. Der Stützenrahmen 21 ist in Längsrichtung des Sitz-/Liegemöbelchassis 1 auf beiden Seiten mit Auszugelementen 22 verbunden, die eine Stützenplatte 23 in Längsrichtung des Sitz-/Liegemöbelchassis 1 verschiebbar tragen. Die Auszugelemente 22 sind als Teilauszugelemente in äußerst schmaler stabiler Bauweise ausgelegt und ermöglichen einen kompakten und schmalen Aufbau. Die Stützenplatte 23 ist über ein Stützengetriebe 13 mit dem Sitzrahmen 6 derart gekoppelt, dass das Stützengetriebe 13 die Stützenplatte 23 in der ausgefahrenen Position der Stütze 12 in Längsrichtung des Sitz-/Liegemöbelchassis 1 nach vorn verstellt, d.h. somit die Stütze 12 verlängert, und in eingefahrener Position der Stütze 12 die Stützenplatte 23 bis zur Schwenkachse 48 hin verstellt (eingefahrene Position siehe u.a. Fig. 4). Dazu weist das Stützengetriebe 13 einen Antriebshebel 25 auf, der mit seinem hinteren Ende mit einem fest an der Unterseite des Frontteils 9 des Sitzrahmens 6 angebrachten Antriebshebelhalter 24 in einer Antriebsachse 49 verschwenkbar verbunden ist. Das andere Ende dieses Antriebshebels 25 ist mit einem Ende eines Antriebsschiebers 26 in einer Schieberachse 50 verschwenkbar gekoppelt. Der Antriebsschieber 26 ist in dem Stützenrahmen 21 in Längsrichtung des Sitz-/Liegemöbelchassis 1 verschiebbar geführt, über eine Anlenkung 54 mit einer Stützenhaltefeder 29 mit dem Stützenrahmen 21 gekoppelt und an seinem vorderen Ende über eine Schieberkoppelachse 51 mit einem ersten Hebel 27 verschwenkbar gekoppelt. Dabei ist die Schieberkoppelachse 51 in Langlöchern des Stützenrahmens 21 und des ersten Hebels 27 geführt. Weitere Führungen mit zugehörigen Führungsbolzen können vorgesehen sein. Die Stützenhaltefeder 29 dient dazu, die Stützenplatte 23 in der eingefahrenen Position in die Endposition in einem kleinen Abstand zur Schwenkachse 48 zu ziehen. Der erste Hebel 27 ist an seinem hinteren Ende im Bereich der Schieberkoppelachse 51 in einer Ebene parallel zur Stützenplatte 23 gekröpft ausgebildet. Das vordere Ende des ersten Hebels 27 ist verschwenkbar in einer Verbindungsachse 52 mit einem hinteren Ende eines zweiten Hebels 28 gekoppelt, wobei das vordere Ende des zweiten Hebels 28 mit der Stützenplatte 23 in einer Stützenachse 53 verschwenkbar angelenkt ist. Dieses vordere Ende des zweiten Hebels 28 ist zur Stützenplatte 23 hin gekröpft. Der Stützenrahmen 21 ist mit einer Abdeckplatte 38 versehen.

Wird der Sitzrahmen 6 aus der in Fig. 2 gezeigten ausgefahrenen Position der Stütze 12 nach vorn in die erste Stellung bewegt, welche in einem relativ g so überträgt er diese Bewegung über die Schwenkachse 48, die mit ihm fest verbunden ist, auf das Schwenkgetriebe 11 derart, dass die Schwenkachse 48 nach vorn bewegt wird. Mittels der Schwenkhebel 20, die sowohl über die Lenkhebel 19 als auch die Längslenker 18 mit dem feststehenden Untergestell 2 verbunden sind, wird dann die Stütze 12 in die eingefahrene Position eingeklappt. Das heißt, in der Fig. 2 gegen den Uhrzeigersinn nach hinten geklappt. Dabei wird die Relativbewegung des Sitzrahmens 6 zum Untergestell 2 durch die Dämpfungsfeder 30 unterstützt und die Gasfeder dämpft als Dämpfungselement 31 hierbei die Bewegung, insbesondere die Endbewegung.

Bei diesem Einklapp- oder Einschwenkvorgang wird das Stützengetriebe 13 mittels des um die Antriebsachse 49 verschwenkten Antriebshebels 25 so verstellt, dass die Stützenplatte 23 zur Schwenkachse 48 hin verschoben bzw. eingezogen wird und einen kleinen Abstand zur Schwenkachse 48 einnimmt. Dabei wird die Stützenhaltefeder 29 gespannt.

Fig. 3a zeigt eine perspektivische Ansicht des Sitz-/Liegemöbelchassis 1 in Draufsicht. Ein Rückenteil ist nicht dargestellt. Fig. 3b illustriert dazu eine Seitenansicht des Ausführungsbeispiels nach Fig. 2 auf einem Plattenelement 62. Das Untergestell 2 ist auf einem zylindrischen Fuß 39 auf dem Plattenelement 62 verdrehbar aufgebracht. Es ist die ausgefahrene Position der Stütze 12 bzw. der Stützenplatte 23 gezeigt. Die Stützenplatte 23 ist nur um einen kleinen Winkel aus der Ebene mit dem Sitzrahmen 6 verstellt. Fig. 3a veranschaulicht deutlich, dass die Dämpfungsfeder 30 als Zugfeder parallel zum Dämpfungselement 31 angeordnet ist, wobei sie in der gezeigten ausgefahrenen Position gespannt ist. Es ist in Fig. 3b zu erkennen, dass der Sitzrahmen 6 in dieser Position über die Standhebel 4 und 5 nach hinten in die zweite Stellung verschwenkt und geneigt ist.

In Fig. 4a und 4b ist die eingefahren Position der Stütze 12 dargestellt. Fig. 4a ist eine perspektivische Ansicht und Fig. 4b eine Seitenansicht des Ausführungsbeispiels des erfindungsgemäßen Sitz-/Liegemöbelchassis 1.

In dieser Position ist der Sitzrahmen 6 mit den Standhebeln 4 und 5 gegenüber dem Untergestell 2 bzw. Seitenarmen 3 des Untergestells 2 nach vorn in die erste Stellung geschwenkt. Die Stütze 12 ist mit ihrer Stützenplatte 23 vollständig eingeklappt und hat im Vergleich zu der ausgefahrenen Position (Fig. 3a-3b) einen Verschwenkwinkel von fast 180° ausgeführt. Dabei ist die Stützenplatte 23 in Richtung zur Schwenkachse 48 eingezogen. Ihr Abstand zur Schwenkachse ist hier wesentlich kleiner als in der ausgefahrenen Position. Diese Version ist besonders für Sitzmöbel geeignet, bei welchen ein großer Freiraum unter dem Sitz sein soll. Die besonders schmale Ausgestaltung des Sitz-/Liegemöbelchassis 1 in der Höhe erlaubt viele Designmöglichkeiten.

Eine Draufsicht auf das Sitz-/Liegemöbelchassis 1 in eingefahrener Position der Stütze 12 zeigt Fig. 5. Hierbei ist die Endstellung der Hebel 27 und 28 zusammen mit dem Antriebsschieber 26 und der zugehörigen Achsen 51, 52 und 53 zu erkennen. Die Dämpfungsfeder 30 ist nicht eingehängt. Das Dämpfungselement 31 ist mit dem Dämpfungshalter 14 außermittig angeordnet, um Raum für die noch nicht eingehängte Dämpfungsfeder 30 zu schaffen. Hier ist zu sehen, dass die Streben 16 zur Stabilisierung der Lenkhebelhalter 15 an den vorderen Enden der Seitenteile 7 des Sitzrahmens 6 angebracht sind. Die Stützenplatte 23 ist hier in ihrer Geometrie nach vorne enger werdend ausgebildet. Aufgrund der schmalen Bauweise der Hebelgetriebe ist ein verhältnismäßig großer Bauraum in der Mitte für die Dämpfungseinheit geschaffen. Dadurch ist es möglich, in dem gleichen Sitz-/Liegemöbelchassis 1 anstelle des Dämpfungselementes 31 in Gestalt einer Gasfeder und der Dämpfungsfeder 30 ein motorisches Antriebselement, wie beispielsweise einen elektromotorischen Antrieb, einzusetzen. Dieser ist praktisch gegen die Gasfeder und Dämpfungsfeder 30 austauschbar, ohne dass Änderungen an des Sitz-/Liegemöbelchassis 1 notwendig sind (siehe auch Fig. 8a-8b). Hierzu können zusätzliche Anbringungslöcher im Dämpfungshalter 14 angebracht sein, um eine große Variabilität zu erhalten.

Fig. 6a und 6b zeigen eine perspektivische Ansicht und eine Seitenansicht einer Variation des Ausführungsbeispiels des erfindungsgemäßen Sitz-/Liegemöbelchassis 1 in eingefahrener Position auf dem Plattenelement 62 ohne Rückenteil. In dieser Variation ist der Schwenkwinkel der Stütze 12 um die Schwenkachse mit 60° ausgebildet. Dies ist in einfacher Weise möglich, indem z.B. die Schwenkhebel 20 in den Anlenkachsen 47 an anderer Stelle des Stützenrahmens 21 in vorgefertigte Positionen angebracht werden. Auch andere, einfache Änderungen können dazu vorgenommen werden.

Fig. 7a zeigt eine Seitenansicht des Ausführungsbeispiels des erfindungsgemäßen Sitz-/Liegemöbelchassis 1 in ausgefahrener Position, Fig. 7b stellt die eingefahrene Position dar. Fig. 7a und 7b dienen zur Erläuterung von Schwenkradien bei einer Verschwenkung der Stütze 12 ca. 180°.

In Fig. 7a ist der Sitzrahmen 6 in die zweite Stellung nach hinten mittels der Standhebel 4, 5 um die Standlenkerachsen 40 in einem Sitzteilschwenkwinkel 59 verschwenkt. Bei einer Verschwenkung der Stütze 12 bzw. der Stützenplatte 23 um die Schwenkachse 48 verschwenkt die Stützenplatte 23 auf einem Stützteilfixradius 55, welcher fest steht. Eine Realkurve 56 gibt den Weg der Stützenplatte 23 zusammen mit dem Einziehen in Richtung auf die Schwenkachse 48 hin an, wobei das Sitz-/Liegemöbelchassis zum Boden hin keine Bewegung ausführt. Schließlich zeigt eine Bewegungskurve 57 die Bewegung der Stütze 12 in Bezug auf den Sitzrahmen 6, der dabei als Basis dient, an. Fig. 7b stellt die eingefahrene Position nach Verschwenkung der Stütze 12 um ca. 180° um die Schwenkachse 48 dar. Zwischen dem Endpunkt des Stützteilfixradius 55 und dem Endpunkt der Bewegungskurve 57 unterhalb der Seitenarme 3 des Untergestells 2 ist eine Differenz x in Gestalt eines Differenzwegs 58 zu verzeichnen. Dieser Differenzweg 58 wird mit Hilfe der Stützenhaltefeder 29 durchlaufen, so dass der Endpunkt der Bewegungskurve 57 sicher erreicht wird. Das hat zur Folge, dass die eingeklappte Stütze 12 in ihre eingefahrene Position durch die Stützenhaltefeder 29 hineingezogen wird und dort sicher verbleibt, ohne dass die Stützenplatte 23 nach unten herunterhängt und einen Spalt freigibt.

Fig. 8a-8b zeigen eine perspektivische Ansicht und eine Seitenansicht einer weiteren Variation des Ausführungsbeispiels des erfindungsgemäßen Sitz-/Liegemöbelchassis 1 in einem Sitzmöbel 60 nach Fig. 1. Hierbei ist das Dämpfungselement 31 durch ein motorisches Antriebselement 64, beispielsweise einen elektromotorischen Verstellantrieb, ausgetauscht oder ersetzt. Das Sitz-/Liegemöbelchassis 1 ist dazu nicht auszutauschen, nur ein einfacher Austausch des Dämpfungselementes 31 ist notwendig. Schließlich zeigen Figuren 9a-9b und 10a-10b weitere Variationen des Sitzmöbels 60, wobei der Sitzrahmen 6 schon mit einer Federung versehen ist. Fig. 9a zeigt eine mitlaufende Armlehne 63, die mit dem Sitzrahmen 6 über geeignete Verbindungswinkel verbunden ist. Die zweite Armlehne 63 ist nicht gezeigt, aber leicht vorstellbar. In Fig. 9b ist eine Seitenansicht gezeigt.

Im Gegensatz dazu zeigt Fig. 10a eine feststehende Armlehne 63 (auch hier ist die zweite Armlehne nicht dargestellt). Diese ist mit dem Untergestell über passende Verbindungsstücke verbunden.

Weitere Ausführungen im Rahmen der Erfindung sind möglich, die beschriebenen Beispiele grenzen die Erfindung nicht ein.

So kann beispielsweise die Stützenplatte 23 rechtwinklig ausgeführt sein.

Die Stützenhaltefeder 29 kann in dem Stützengetriebe 13 auch an anderer Stelle mit Kopplung mit anderen Elementen angeordnet sein. Dazu kann sie auch entsprechend umgelenkt sein, je nach Platzbedarf und Einbauraum. Auch eine Druckfeder ist in entsprechender Anlenkung und Kraftumkehr geeignet.

Es ist auch denkbar, dass mehr als eine Dämpfungsfeder 30 verwendet wird.

Selbstverständlich können auch mehr als Stützenhaltefeder 29 eingesetzt werden.

Als motorisches Antriebselement 64 kann auch eine auslösbare Gasfeder (oder mehrere) zum Einsatz kommen.

In so genannten Mehrsitzern können mehrere Sitz-/Liegemöbelchassis 1 nebeneinander verwendet werden.

### Bezugszeichenliste

- 1: Sitz-/Liegemöbelchassis
- 2: Untergestell
- 3: Seitenarm
- 4: Standhebel vorn
- 5: Standhebel hinten
- 6: Sitzrahmen
- 7: Seitenteil
- 8: Querteil
- 9: Frontteil
- 10: Dämpfungseinheit
- 11: Schwenkgetriebe
- 12: Stütze
- 13: Stützengetriebe
- 14: Dämpfungshalter
- 15: Lenkhebelhalter
- 16: Strebe
- 17: Schwenkachsenhalter
- 18: Längslenker
- 19: Lenkhebel
- 20: Schwenkhebel
- 21: Stützenrahmen
- 22: Auszugelement
- 23: Stützenplatte
- 24: Antriebshebelhalter
- 25: Antriebshebel
- 26: Antriebsschieber
- 27: Erster Hebel
- 28: Zweiter Hebel
- 29: Stützenhaltefeder
- 30: Dämpfungsfeder
- 31: Dämpfungselement
- 32: Federhalter
- 33: Querstrebe
- 34: Rundstrebe
- 35: Gestellwinkel
- 36: Längslenkerhalter
- 37: Anschlagelement
- 38: Abdeckplatte
- 39: Fuß
- 40: Standlenkerachse
- 41: Sitzstandlenkerachse
- 42: Dämpfungshalterachse
- 43: Querstrebenachse
- 44: Längslenkerachse
- 45: Längslenkerkoppelachse
- 46: Lenkhebelachse
- 47: Anlenkachse
- 48: Schwenkachse
- 49: Antriebsachse
- 50: Schieberachse
- 51: Kreuzachse
- 52: Verbindungsachse
- 53: Stützachse
- 54: Anlenkung
- 55: Stützteilfixradius
- 56: Realkurve
- 57: Bewegungskurve
- 58: Differenzweg
- 59: Sitzteilschwenkwinkel
- 60: Sitz-/Liegemöbel
- 61: Rückenteil
- 62: Plattenelement
- 63: Armlehne
- 64: Motorisches Antriebselement

## Patentansprüche

1. Sitz-/Liegemöbelchassis (1) eines Sitz-/Liegemöbels (6C) mit:
einem Untergestell (2);
einem Sitzrahmen (6), welcher an der. Untergestell (2) über Standhebel (4, 5) bewegbar angebracht ist;
einer Stütze (12), welche an dem Sitzrahmen (6) über einen Stützenrahmen (21) um eine Schwenkachse (48) verschwenkbar montiert ist; und
einem Schwenkgetriebe (11), welches mit dem Untergestell (2), dem Sitzrahmen (6) und der Stütze (12) zur Verschenkung der Stütze (12) aus einer eingefahrenen Position, in welcher der Sitzrahmen (6) eine erste Stellung einnimmt, in eine ausgefahrene Position, in welcher der Sitzrahmen (6) eine zweite Stellung einnimmt, gekoppelt ist,
wobei das Schwenkgetriebe (11) über eine Dämpfungseinheit (10) mit dem Sitzrahmen (6) gekoppelt ist, und
wobei die Stütze (12) in der eingefahrenen Position durch eine Stützenhaltefeder (29) gehalten ist, und die Stützenhaltefeder (29) als Schraubenfeder ausgebildet ist.

2. Sitz-/Liegemöbelchassis (1) nach Anspruch 1, **dadurch gekennzeichnet, dass** die Dämpfungseinheit (10) zumindest ein Dämpfungselement (31) und zumindest ein Kraftspeicherelement aufweist.

3. Sitz-/Liegemöbelchassis (1) nach Anspruch 2, **dadurch gekennzeichnet, dass** das zumindest eine Dämpfungselement (31) eine Gasfeder ist und das zumindest eine Kraftspeicherelement eine Dämpfungsfeder (30) ist.

4. Sitz-/Liegemöbelchassis (1) nach Anspruch 1, **dadurch** gekenntzeichnet, dass die Dämpfungseinheit (10) durch ein motorisches Antriebselement (64) austauschbar ist.

5. Sitz-/Liegemöbelchassis (1) nach einem der vorhergehenden Ansprüche, **dadurch gekennzeichnet, dass** das Schwenkgetriebe (11) mit dem Untergestell (2) über zumindest einen Lenkhebel (19) gekoppelt ist.

6. Sitz-/Liegemöbelchassis (1) nach einem der vorhergehenden Ansprüche, **dadurch gekennzeichnet, dass** die Stütze (12) ein Stützengetriebe (13) aufweist, welches zur Verstellung einer Stützenplatte (23) derart mit dem Sitzrahmen (6) gekoppelt ist, dass die Stützenplatte (23) in der ausgefahrenen Position der Stütze (12) relativ zu dem Stützenrahmen (21) einen wesentlich größeren Abstand von der Schwenkachse (48) einnimmt als in der eingefahrenen Position, und in der eingefahrenen Position der Stütze (12) relativ zu dem Stützenrahmen (21) einen wesentlich kleineren Abstand von der Schwenkachse (48) als in der ausgefahrenen Position einnimmt.

7. Sitz-/Liegemöbelchassis (1) nach Anspruch 6, **dadurch gekennzeichnet, dass** das Stützengetriebe (13) einen ersten Hebel (27) und einen zweiten Hebel (28) aufweist, welche um eine Verbindungsachse (52) verschwenkbar gekoppelt sind, wobei der erste Hebel (27) mit einem Ende mit einem linear verstellbaren Antriebsschieber (26) um eine Kreuzachse (51), die in Langlöchern des Antriebsschiebers (26) und des ersten Hebels (27) geführt ist, verschwenkbar verbunden ist und mit der Stützenplatte (23) über den zweiten Hebel (28) in einer Stützachse (53) gekoppelt ist, wobei der linear verstellbare Antriebsschieber (26) mit dem Sitzrahmen (6) über einen Antriebshebel (25) gekoppelt ist.

8. Sitz-/Liegemöbelchassis (1) nach Anspruch 6 oder 7, **dadurch gekennzeichnet, dass** das Stützengetriebe (13) die Stützenhaltefeder (29) aufweist und mit ihr gekoppelt ist.

9. Sitz-/Liegemöbelchassis (1) nach Anspruch 8, **dadurch gekennzeichnet, dass** die Stützenhaltefeder (29) zwischen dem Antriebsschieber (26) und dem Stützenrahmen (21) angeordnet und in der eingefahrenen Position der Stütze (12) zum Halten der Stütze (12) gespannt ist.

10. Sitz-/Liegemöbelchassis (1) nach einem der Ansprüche 6 bis 9, **dadurch gekennzeichnet, dass** die Stützenplatte (23) mit dem Stützenrahmen (21) mit Auszugelementen (22) verbunden ist, die als Teilauszugelemente ausgebildet sind.

11. Sitz-/Liegemöbelchassis (1) nach einem der vorhergehenden Ansprüche, **dadurch gekennzeichnet, dass** ein Verschwenkwinkel der Stütze (12) zwischen der eingefahrenen Position und der ausgefahrenen Position im Wesentlichen 180° beträgt.

12. Sitz-/Liegemöbelchassis (1) nach einem der vorhergehenden Ansprüche, **dadurch gekennzeichnet, dass** der Sitzrahmen (6) als Laserknickteil ausgebildet ist.

13. Sitz-/Liegemöbelchassis (1) nach Anspruch 12, **dadurch gekennzeichnet, dass** der Sitzrahmen (6) als Laserknickteil aus einem Rechteckrohr gebildet ist.

14. Sitz-/Liegemöbel (60) mit einem Sitz-/Liegemöbelchassis (1) nach einem der vorhergehenden Ansprüche.

## Claims

1. Seat or lounger chassis (1) of a seat or lounger (60) comprising:
a lower frame (2);
a seat framework (6) which is movably attached at the lower frame (2) over position levers (4, 5);
a support (12), which is installed at the seat framework (6) over a support frame (21) and pivotable around a pivot axis (48) , and a pivot drive (11),
which is coupled with the lower frame (2), the seat framework (6) and the support (12), for pivoting the support (12) from a retracted position in which the seat framework (6) is in a first position to an extended position in which the seat framework (6) is in a second position,
wherein the pivot drive (11) is coupled to the seat framework (6) via an absorber unit (10), and
wherein the support (12) is held in the retracted position by a support retaining spring (29), and the support retaining spring (29) is a helical spring.

2. Seat or lounger chassis (1) according to claim 1, **characterized in that** the absorber unit (10) has at least one absorbing element (31) and at least one energy storing element.

3. Seat or lounger chassis (1) according to claim 2, **characterized in that** the at least one absorbing element (31) is a pneumatic spring and the at least one force storage element is an absorbing spring (30).

4. Seat or lounger chassis (1) according to claim 1, **characterized in that** the absorber unit (10) is interchangeable with a motorized drive element (64).

5. Seat or lounger chassis (1) according to one of the preceding claims, **characterized in that** the pivot drive (11) with the lower frame (2) via at least one steering lever (19) is coupled.

6. Seat or lounger chassis (1) according to one of the preceding claims, **characterized in that** the support (12) has a support drive (13), which, for the adjustment of a support plate (23), is coupled to the seat framework (6) in such a way that the supporting plate (23) in the extended position of the support (12) has a substantially larger distance from the pivot axis (48), relative to the support frame (21), than in the retracted position, and in the retracted position of the support (12) has a much smaller distance from the pivot axis (48), relative to the support frame (21), than in the extended position.

7. Seat or lounger chassis (1) according to claim 6, **characterized in that** the support drive (13) has a first lever (27) and a second lever (28), which are coupled and pivotable around a connecting axis (52), wherein the first lever (27), with one end, is coupled with a linearly moving drive slide (26), pivotable around a cross axis (51), which is guided in elongated holes of the drive slide (26) and the first lever (27), and with the other end, is coupled with the support plate (23) via the second lever (28) in a support axis (53), wherein the linearly adjustable drive slide (26) is coupled with the seat framework (6) via a drive lever (25).

8. Seat or lounger chassis (1) according to claim 6 or 7, **characterized in that** the support drive (13) contains the support retaining spring (29) and is coupled with it.

9. Seat or lounger chassis (1) according to claim 8, **characterized in that** the support retaining spring (29) is positioned between the drive slide (26) and the support frame (21) and is tensioned in the retracted position of the support (12) to retain the support (12).

10. Seat or lounger chassis (1) according to one of claims 6 to 9, **characterized in that** the support plate (23) is connected to the support frame (21) with pull-out elements (22), which are formed as partially extending elements.

11. Seat or lounger chassis (1) according to one of the preceding claims, **characterized in that** a pivoting angle of the support (12) between the retracted position and the extended position amounts to essentially 180 degrees.

12. Seat or lounger chassis (1) according to one of the preceding claims, **characterized in that** the seat framework (6) is designed as a laser bent part.

13. Seat or lounger chassis (1) according to claim 12, **characterized in that** the seat framework (6) is made from a rectangular tube as a laser bent part.

14. Seat or lounger (60) with a seat or lounger chassis (1) according to any of the preceding claims.

## Revendications

1. Châssis de meuble pour s'asseoir/s'allonger (1) d'un meuble pour s'asseoir/s'allonger (60) comprenant:
une base(2);
un cadre de siège (6) qui est fixé de manière mobile à la base (2) au moyen des leviers de position (4, 5);
un support (12), qui, par l'intermédiaire d'un cadre de support (21), est fixé au cadre de siège (6), pouvant pivoter autour d'un axe de pivotement (48), et
une transmission de pivotement (11), qui est couplée avec la base (2 ), le cadre de siège (6) et le support (12), pour faire pivoter le support (12) d'une position rétractée, dans laquelle le cadre de siège (6) est dans une première position, à une position étendue, dans laquelle le cadre de siège (6) est dans une deuxième position,
dans lequel la transmission de pivotement (11) est couplée au cadre de siège (6) par l'intermédiaire d'un ensemble atténuateur (10), et
dans lequel le support (12) est maintenu dans la position rétractée par un ressort de maintien de support (29), et le ressort de maintien de support (29) est un ressort à boudin.

2. Châssis de meuble pour s'asseoir/s'allonger (1) selon la revendication 1, **caractérisé en ce que** l'ensemble atténuateur (10) présente au moins un élément atténuateur (31) et au moins un élément de stockage d'énergie.

3. Châssis de meuble pour s'asseoir/s'allonger (1) selon la revendication 2, **caractérisé en ce que** l'au moins un élément atténuateur (31) est un ressort pneumatique et que l'au moins un élément de stockage d'énergie est un ressort atténuateur (30).

4. Châssis de meuble pour s'asseoir/s'allonger (1) selon la revendication 1, **caractérisé en ce que** l'élément atténuateur (10) est interchangeable avec un élément d'entraînement motorisé (64).

5. Châssis de meuble pour s'asseoir/s'allonger (1) selon l'une des revendications précédentes, **caractérisé en ce que** la transmission de pivotement (11) est couplée avec la base (2) par l'intermédiaire d'au moins un levier de direction (19).

6. Châssis de meuble pour s'asseoir/s'allonger (1) selon l'une des revendications précédentes, **caractérisé en ce que** le support (12) présente une transmission de support (13), qui, pour le réglage d'une plaque de support (23), est couplé au cadre de siège (6) de telle manière que, dans la position étendue du support (12) la plaque de support (23), par rapport au cadre de support (21), a une distance à l'axe de pivotement (48) sensiblement plus grande qu'elle ne l'a dans la position rétractée, et dans la position rétractée du support (12), par rapport au cadre de support (21), elle a une distance beaucoup plus petite à l'axe de pivotement (48) que dans la position étendue.

7. Châssis de meuble pour s'asseoir/s'allonger (1) selon la revendication 6, **caractérisé en ce que** la transmission de support (13) présente un premier levier (27) et un deuxième levier (28), qui sont couplés et peuvent pivoter autour d'un axe de liaison (52), dans lequel le premier levier (27), avec une extrémité, est couplé avec une coulisse d'entraînement linéairement mobile (26), pouvant pivoter autour d'un axe transversal (51), qui est guidé dans des trous allongés dans la coulisse d'entraînement (26) et dans le premier levier (27), et, avec l'autre extrémité, est couplé avec la plaque de support (23), par l'intermédiaire du deuxième levier (28), dans un axe de support (53), dans lequel la coulisse d'entraînement linéairement mobile (26) est couplée avec le cadre de siège (6) par l'intermédiaire d'un levier d'entraînement (25).

8. Châssis de meuble pour s'asseoir/s'allonger (1) selon la revendication 6 ou 7, **caractérisé en ce que** la transmission de support (13) contient le support de maintien de ressort (29) et est couplé avec celui-ci.

9. Châssis de meuble pour s'asseoir/s'allonger (1) selon la revendication 8, **caractérisé en ce que** le ressort de maintien de support (29) est positionné entre la coulisse d'entraînement (26) et le cadre de support (21) et est tendue dans la position rétractée du support (12) pour maintenir le support (12).

10. Châssis de meuble pour s'asseoir/s'allonger (1) selon l'une des revendications 6 à 9, **caractérisé en ce que** la plaque de support (23) est reliée au cadre de support (21) par des éléments de rallongement (22), qui sont formés comme des éléments de rallongement partiels.

11. Châssis de meuble pour s'asseoir/s'allonger (1) selon l'une des revendications précédentes, **caractérisé en ce que** un angle de pivotement du support (12), entre la position rétractée et la position étendue, est de 180 degrés essentiellement.

12. Châssis de meuble pour s'asseoir/s'allonger (1) selon l'une des revendications précédentes, **caractérisé en ce que** le cadre de siège (6) est conçu comme une pièce courbée par usinage laser.

13. Châssis de meuble pour s'asseoir/s'allonger (1) selon la revendication 12, **caractérisé en ce que** le cadre de siège (6) est fabriqué d'un tube rectangulaire en tant que pièce courbée par usinage laser.

14. Meuble pour s'asseoir/s'allonger (60) avec un châssis de meuble pour s'asseoir/s'allonger (1) selon l'une des revendications précédentes.
